# EUROPÄISCHE PATENTSCHRIFT

(11) **EP 4 038 238 B1**
(45) Veröffentlichungstag und Bekanntmachung des Hinweises auf die Patenterteilung: **27.11.2024**
(21) Anmeldenummer: 20786511.4
(22) Anmeldetag: 01.10.2020
(51) Int. Cl.: E01C 5/06

(54) **PFLASTERSTEIN AUS BETON, PFLASTERVERBAND UND VERFAHREN ZUM HERSTELLEN EINES PFLASTERSTEINS**
CONCRETE PAVING BLOCK, PAVING ARRANGEMENT, AND METHOD FOR PRODUCING A PAVING BLOCK
BLOC DE PAVAGE EN BÉTON, AGENCEMENT DE PAVAGE ET PROCÉDÉ DE FABRICATION D'UN BLOC DE PAVAGE

(30) Priorität: 02.10.2019 DE 102019126700
(43) Veröffentlichungstag der Anmeldung: 10.08.2022
(73) Patentinhaber: Godelmann GmbH & Co. KG, 92269 Fensterbach (DE)
(72) Erfinder: GODELMANN, Bernhard, 92245 Kümmersbruck (DE)
(74) Vertreter: Glück Kritzenberger Patentanwälte PartGmbB
(86) Internationale Anmeldenummer: PCT/EP2020/077581
(87) Internationale Veröffentlichungsnummer: WO 2021/064133

(56) Entgegenhaltungen:
- EP-A1- 0 015 426
- EP-A1- 0 921 231
- DE-A1- 19 801 980
- DE-A1- 2 611 764

## Beschreibung

Die Erfindung betrifft einen Pflasterstein aus Beton zum Verlegen im Verbund gemäß dem Oberbegriff des Patentanspruchs 1, einen Pflasterverband gemäß dem Oberbegriff des Patentanspruchs 10 und ein Verfahren zum Herstellen eines Pflastersteins aus Beton gemäß dem Oberbegriff des Patentanspruchs 13.

Gattungsgemäße Pflastersteine sind aus dem Stand der Technik bestens bekannt. Oftmals besteht dabei der Wunsch, Pflastersteine mit einer natursteinähnlichen Optik zu schaffen.

Ein solcher Pflasterstein ist beispielsweise aus dem deutschen Gebrauchsmuster DE 81 31 881 U1 bekannt. Dieser Pflasterstein aus Beton hat eine etwa rechteckige Grundform und ein Flankenprofil, das hinter die Grundform zurückweicht. Dabei sind die Flanken von der Auflagefläche zur Oberseite des Pflastersteins hindurchgehend schräg nach innen geneigt und laufen zumindest an der Oberseite in einer unregelmäßigen Kontur aus. Dadurch weist der Pflasterstein in der Draufsicht von oben eine weiche, natursteinähnliche Kontur auf.

Aus dem amerikanischen Patent US 8,231,304 B2 ist ein Kunststein mit einem Basisabschnitt bekannt, wobei der Basisabschnitt als Quader für eine gemusterte, passende Anordnung des Plattensteins mit ähnlichen Plattensteinen geformt ist. Der Stein umfasst ferner einen oberen Abschnitt mit einer Oberfläche, die eine unregelmäßig geformte obere Kontur aufweist, die sich von der Basiskontur unterscheidet. Ferner umfasst der Stein einen Zwischenabschnitt, der den oberen Abschnitt mit dem Basisabschnitt verbindet. Der Zwischenabschnitt hat dabei eine geneigte Wand, die sich zwischen dem oberen Abschnitt und einer Seitenwand des Basisabschnitts erstreckt. Steine dieser Konstruktion können leicht in einem regelmäßigen, sich wiederholenden Muster angeordnet werden, um eine kontinuierliche Abdeckung einer Fläche zu erzeugen. Die unregelmäßigen oberen Konturen der Steine simulieren das Aussehen von Naturstein.

Aus der DE 198 01 980 A1 ist ein Verfahren und eine Vorrichtung zur Herstellung eines Formsteins bekannt, wobei der Formstein in der Auflagefläche, Hohlräume aufweist, die sich sowohl teilweise als auch ganz über die Auflagefläche des Formsteins erstrecken können. Dadurch schließen zwei oder mehrere aneinander anliegende bzw. anschließende Formsteine einen Hohlraum an der Unterseite eines Flächenbelags ein, der zur Aufnahme von so genannten Ziehschienen vorgesehen ist.

Die aus dem Stand der Technik bekannten Pflastersteine weisen zwar Stein für Stein eine natursteinähnliche Optik auf, im Verband ergeben sie jedoch trotzdem ein sehr geordnetes, regelmäßiges Erscheinungsbild.

Ausgehend davon ist es Aufgabe der Erfindung, Pflastersteine aus Beton zum Verlegen im Verband zu schaffen, die auch im Verband ein unregelmäßiges, natursteinähnliches Erscheinungsbild aufweisen. Des Weiteren ist es Aufgabe der Erfindung, einen Pflasterverband mit einem unregelmäßigen, natursteinähnlichen Erscheinungsbild sowie ein Verfahren zum Herstellen von derartigen Pflastersteinen zu schaffen.

Die Aufgabe wird durch einen Pflasterstein aus Beton zum Verlegen im Verbund gemäß Patentanspruch 1, einen Pflasterverband gemäß Patentanspruch 10 sowie ein Verfahren zum Herstellen eines Pflastersteins aus Beton gemäß Patentanspruch 13 gelöst.

Vorgeschlagen wird ein Pflasterstein aus Beton zum Verlegen im Verbund bzw. Verband in einem vorgegebenen Rastermaß. Das Verlegen von Pflastersteinen im Verbund in einem vorgegebenen Rastermaß vereinfacht dabei das Verlegen der Pflastersteine, beispielsweise im Vergleich zum Verlegen von Natursteinen, bei dem jeder Stein einzeln ausgewählt werden muss. Es ist sogar möglich, das Verlegen von Pflastersteinen im Verbund in einem vorgegebenen Rastermaß maschinell durchführen zu lassen.

Der Pflasterstein besteht dabei aus einem Pflastersteinkörper mit einem im Wesentlichen quaderförmigen unteren Pflastersteinabschnitt und daran anschließenden oberen Pflastersteinabschnitt. Der untere Pflastersteinabschnitt bildet dabei die Steinunterseite und der obere Pflastersteinabschnitt bildet die Steinoberseite, wobei die Steinoberseite parallel zur Steinunterseite verläuft. Die Steinunterseite weist eine von vier unteren Seitenkanten gebildete untere Kontur und die Steinoberseite weist eine von vier oberen Seitenkanten gebildete obere Kontur auf. Unter Kontur ist dabei der Umriss der Fläche der Steinunterseite bzw. der Steinoberseite zu verstehen. Da die Kontur der Steinunterseite und der Steinoberseite aus jeweils vier Seitenkanten gebildet ist, sind die Steinunterseite und die Steinoberseite jeweils viereckig.

Die untere Kontur ist im Wesentlichen rechteckig oder quadratisch und fügt sich in das vorgegebene Rastermaß ein. Dies ist wichtig für das einfache Verlegen der Pflastersteine. Das Einfügen in das vorgegebene Rastermaß erlaubt dabei dennoch verschiedene Formate der Pflastersteine. So werden beispielsweise beim klassisch römischen Verband vier verschiedene Formate an Pflastersteinen benötigt, die sich jeweils in das vorgegebene Rastermaß einfügen.

Des Weiteren ist die obere Kontur erfindungsgemäß derart ausgebildet, dass bei einer Projektion der oberen Kontur in eine die Steinunterseite aufnehmenden Ebene die obere Kontur vollständig in der unteren Kontur aufgenommen ist. Das heißt, dass die obere Kontur nicht über die untere Kontur hervorsteht. Die Pflastersteine sind also gemäß ihrer unteren Kontur im Verband zu verlegen. Die Fugen, die sich im Verband zwischen den oberen Konturen benachbarter Pflastersteine ergeben, sind dabei mindestens so breit wie, üblicherweise jedoch breiter als, die Fugen zwischen den entsprechenden unteren Konturen benachbarter Pflastersteine.

Erfindungsgemäß verläuft auch zumindest eine der oberen Seitenkanten der oberen Kontur derart zur benachbarten unteren Seitenkante der unteren Kontur, dass die projizierte obere Seitenkante der oberen Kontur einen spitzen Winkel mit der benachbarten unteren Seitenkante der unteren Kontur einschließt. Unter der zu einer oberen Seitenkante benachbarten unteren Seitenkante wird dabei diejenige untere Seitenkante verstanden, deren Mittelpunkt den geringsten Abstand zum Mittelpunkt der projizierten oberen Seitenkante hat. Ein spitzer Winkel ist dabei ein Winkel größer als 0° aber kleiner als 90°. Durch den erfindungsgemäßen Verlauf der zumindest einen oberen Seitenkante ergibt sich zumindest optisch eine Unregelmäßigkeit in einem Verband, in dem der Pflasterstein verlegt ist. Diese optische Unregelmäßigkeit ergibt den Eindruck einer Unordnung und verleiht dem Pflasterverband ein natursteinähnliches Erscheinungsbild. Dabei ist durch die rechteckige untere Kontur dennoch ein einfaches Verlegen der Pflastersteine im Verbund und in einem vorgegebenen Raster möglich.

Erfindungsgemäß verläuft zumindest eine weitere der oberen Seitenkanten der oberen Kontur derart zur benachbarten unteren Seitenkante der unteren Kontur, dass die projizierte obere Seitenkante der oberen Kontur deckungsgleich mit der benachbarten unteren Seitenkante der unteren Kontur ist oder dass die projizierte obere Seitenkante der oberen Kontur parallel, aber verschoben zur benachbarten unteren Seitenkante der unteren Kontur (8) verläuft.

In einer vorteilhaften Ausführungsvariante ist die obere Kontur in Form eines von der Rechteckform oder Quadratform abweichenden Vierecks ausgebildet, d.h. die Umfangsform der oberen Kontur weist zwar vier Ecken auf, weicht jedoch von der Rechteckform oder Quadratform ab. Hierdurch wird besonders vorteilhaft der Grad der optischen Unregelmäßigkeit eines mittels der erfindungsgemäßen Pflastersteine erstellten Flächenbelages nochmals merklich erhöht.

Besonders bevorzugt sind die untere Kontur und die obere Kontur unsymmetrisch zueinander ausgebildet, d.h. die Umfangsform der unteren Kontur ist unterschiedlich zur Umfangsform der oberen Kontur. Hierdurch wird der erfindungsgemäße Effekt eines optisch unregelmäßigen Flächenbelages aus Pflastersteinen noch zusätzlich verstärkt.

Vorteilhafterweise verlaufen zwei, drei oder vier der oberen Seitenkanten der oberen Kontur derart zu den benachbarten unteren Seitenkanten der unteren Kontur, dass die projizierte obere Seitenkante der oberen Kontur einen spitzen Winkel mit der benachbarten unteren Seitenkante der unteren Kontur einschließt. Dabei sind unterschiedliche Variationen möglich, beispielsweise in der Richtung, in der die obere Seitenkante im Vergleich zur unteren Seitenkante gedreht bzw. verdreht ist. Dadurch, dass zwei, drei oder vier der oberen Seitenkanten in der genannten Art verlaufen, erhöht sich die Unregelmäßigkeit des Pflastersteins und damit der Fugen zwischen Pflastersteinen im Verband. Es ergibt sich damit ein besonders natursteinähnliches Erscheinungsbild.

Vorteilhaft ist es, wenn genau zwei der oberen Seitenkanten der oberen Kontur derart zu den benachbarten unteren Seitenkanten der unteren Kontur verlaufen, dass die projizierte obere Seitenkante der oberen Kontur einen spitzen Winkel mit der benachbarten unteren Seitenkante der unteren Kontur einschließt und diese zwei oberen Seitenkanten benachbarte Seitenkanten oder einander gegenüberliegende Seitenkanten sind. Auch hier ergibt sich durch Verwendung der beiden Varianten eine erhöhte Unregelmäßigkeit der Pflastersteine im Verband, was das natursteinähnliche Erscheinungsbild fördert.

Es ist von Vorteil, wenn jede weitere der oberen Seitenkanten der oberen Kontur derart zur benachbarten unteren Seitenkante der unteren Kontur verläuft, dass die zumindest eine projizierte obere Seitenkante der oberen Kontur deckungsgleich mit der benachbarten unteren Seitenkante der unteren Kontur ist oder dass die projizierte obere Seitenkante der oberen Kontur parallel, aber verschoben zur benachbarten unteren Seitenkante der unteren Kontur verläuft oder dass die projizierte obere Seitenkante der oberen Kontur einen vorgegebenen Neigungswinkel mit der benachbarten unteren Seitenkante der unteren Kontur einschließt. Diese einfachen Möglichkeiten ergeben eine große Anzahl an Varianten der Pflastersteine. Durch die verschiedenen Varianten wird die Unregelmäßigkeit zwischen den Pflastersteinen gefördert, die Beschränkung auf die drei Verläufe der oberen Seitenkanten bietet aber dem Betrachter ein gefälliges Gesamterscheinungsbild.

Vorteilhafterweise beträgt der vorgegebene Neigungswinkel zwischen 2° und 5°, vorzugsweise zwischen 3° und 4°, besonders vorzugsweise etwa 3,5°. Kleinere als die genannten Neigungswinkel führen zu einem kaum oder nur noch schwach erkennbaren Effekt, so dass das natursteinähnliche Erscheinungsbild eingebüßt wird. Größere als die genannten Neigungswinkel führen hingegen zu sehr breiten Fugen, die optisch nicht mehr ansprechend sind und die Begehbarkeit bzw. Befahrbarkeit des Pflasterverbands beeinträchtigen.

Vorteilhaft ist es, wenn der obere Pflastersteinabschnitt im Wesentlichen von der Steinoberseite, der rechteckigen Grenzfläche zwischen dem oberen Pflastersteinabschnitt und dem unteren Pflastersteinabschnitt sowie vier Flanken begrenzt ist, wobei jede Flanke vorzugsweise vier Ecken aufweist und ein ebenes Viereck oder ein aus zwei zusammenhängenden Dreiecken bestehendes schiefes Viereck ist. Der erste Fall, dass die Flanke ein ebenes Viereck ist, tritt dabei ein, wenn die vier Ecken der Flanke in einer Ebene liegen. Dann stimmt eine der Kanten des ebenen Vierecks mit einer der Kanten der Steinoberseite und eine weitere der Kanten des ebenen Vierecks mit einer der Kanten der rechteckigen Grenzfläche zwischen dem oberen Pflastersteinabschnitt und dem unteren Pflastersteinabschnitt überein. Liegen die vier Ecken der Flanke hingegen nicht in einer Ebene, dann ist die Flanke ein schiefes Viereck, das ebenfalls nicht in einer Ebene liegt und aus zwei zusammenhängenden ebenen Dreiecken gebildet ist. Eine Kante des einen Dreiecks stimmt also mit einer Kante des anderen Dreiecks überein. Des Weiteren stimmt eine der Kanten des einen Dreiecks mit einer der Kanten der Steinoberseite und eine der Kanten des anderen Dreiecks mit einer der Kanten der rechteckigen Grenzfläche zwischen dem oberen Pflastersteinabschnitt und dem unteren Pflastersteinabschnitt überein. Bei gegebenen vier Ecken des schiefen Vierecks gibt es dabei zwei verschiedene Möglichkeiten, die Dreiecke auszuwählen, und zwar derart, dass das schiefe Viereck eine konkave Flanke oder eine konvexe Flanke des oberen Pflastersteinabschnitts bildet. Wegen der weniger scharfen Übergänge zwischen den Begrenzungsflächen ist hier die Variante zu bevorzugen, bei der das schiefe Viereck eine konvexe Flanke bildet. Durch die Ausbildung der Flanken als ebene und/oder schiefe Vierecke ist die Anzahl der den oberen Pflastersteinabschnitt begrenzenden Flächen minimal gehalten. Dies erleichtert die Herstellung der Pflastersteine und vermeidet unnötige seitliche Vertiefungen und/oder Erhöhungen.

Es ist von Vorteil, wenn der Pflasterstein eine Vertikale aufweist, die auf der Steinoberseite und der Steinunterseite senkrecht steht, und zumindest eine der Flanken derart ausgebildet ist, dass die Ebene, in der das ebene Viereck oder eines der Dreiecke der Flanke liegt, die Vertikale schneidet. Das heißt, dass zumindest eine Flanke bzw. ein Teil einer Flanke des Pflastersteins nicht vertikal ausgerichtet ist. Durch die schräge Ausrichtung der Flanke bzw. des Teils der Flanke ergibt sich eine verbreiterte Fuge zum benachbarten Pflasterstein, die die natursteinähnliche Optik des Pflasterverbands unterstützt.

Vorteilhafterweise besteht der untere Pflastersteinabschnitt aus Kernbeton und der obere Pflastersteinabschnitt in einem unteren Bereich aus Kernbeton und in einem oberen Bereich aus Vorsatzbeton. Lediglich der oberste Bereich des Pflastersteins besteht also aus Vorsatzbeton, der Rest aus Kernbeton. Der Kernbeton ist dabei für die zu erwartende Last auf dem Pflasterstein ausgelegt, während der Vorsatzbeton die Oberflächenbeschaffenheit bestimmt, beispielsweise in Bezug auf die Optik und/oder die Griffigkeit.

Vorteilhaft ist es, wenn der untere Pflastersteinabschnitt von der Steinunterseite, der Grenzfläche zwischen dem oberen Pflastersteinabschnitt und dem unteren Pflastersteinabschnitt sowie vier Umfangsseiten begrenzt ist und der Pflastersteinkörper an zumindest zwei der Umfangsseiten Abstandselemente aufweist. Die Abstandselemente sind dabei mit Abstandselementen oder Umfangsseiten der benachbarten Pflastersteine in Kontakt bringbar, wodurch die Abstände zwischen den unteren Pflastersteinabschnitten im Pflasterverband genau festgelegt sind. Durch Variation der Tiefe der Abstandselemente, also durch Variation des Abstands, der durch die Abstandselemente geschaffen wird, werden auch die Fugen zwischen den unteren Pflastersteinabschnitten und damit die Fugen zwischen den Steinoberseiten variiert, was wiederum die Unregelmäßigkeit des Pflasterverbands und damit die natursteinähnliche Optik unterstützt.

Ferner wird ein Pflasterverband vorgeschlagen, umfassend eine Vielzahl von in einem Rastermaß zu verlegenden Pflastersteine. Das Verlegen von Pflastersteinen im Verband in einem vorgegebenen Rastermaß vereinfacht dabei das Verlegen der Pflastersteine, beispielsweise im Vergleich zum Verlegen von Natursteinen, bei dem jeder Stein einzeln ausgewählt werden muss. Es ist sogar möglich, das Verlegen von Pflastersteinen im Verband in einem vorgegebenen Rastermaß maschinell durchführen zu lassen. Dabei sind verschiedene Formate der Pflastersteine möglich, sofern sie sich in das Rastermaß einfügen lassen. Beispielsweise werden beim klassisch römischen Verband vier verschiedene Formate an Pflastersteinen benötigt. Ein Pflasterverband mit verschiedenen Formaten der Pflastersteine wirkt natürlicher als ein streng regelmäßiger Pflasterverband mit nur einer Art von Pflastersteinen.

Erfindungsgemäß ist zumindest einer der Pflastersteine gemäß der vorangegangenen Beschreibung ausgebildet. Zumindest eine der oberen Seitenkanten der oberen Kontur dieses Pflastersteins verläuft also derart zur benachbarten unteren Seitenkante der unteren Kontur, dass die projizierte obere Seitenkante der oberen Kontur einen spitzen Winkel mit der benachbarten unteren Seitenkante der unteren Kontur einschließt. Durch diesen Verlauf der Seitenkante ergibt sich eine Unregelmäßigkeit in dem Pflasterverband, die den Eindruck einer Unordnung ergibt und dem Pflasterverband ein natursteinähnliches Erscheinungsbild verleiht. Die Pflastersteine lassen sich aber immer noch leicht verlegen, da sie sich in das vorgegebene Rastermaß einfügen. Man erhält also eine natursteinähnliche Optik ohne die Schwierigkeiten beim Verlegen von echten Natursteinen.

Vorteilhafterweise weisen zumindest zwei der Pflastersteine verschiedene untere Konturen auf, das heißt, es sind zumindest zwei verschiedene Formate von sich in das vorgegebene Rastermaß einfügenden Pflastersteinen vorgesehen. Verschiedene Formate von Pflastersteinen lockern dabei das Erscheinungsbild des Pflasterverbands auf und unterstützen die natursteinähnliche Optik. Mit vier verschiedenen unteren Konturen, das heißt, vier verschiedenen Formaten der Pflastersteine lässt sich beispielsweise der klassische römische Verband verlegen. Besonders bevorzugt weisen mehrere Pflastersteine eines Verbandes unterschiedliche obere Konturen auf, welche jeweils unsymmetrisch zur jeweiligen unteren Kontur des Pflastersteins ausgebildet sind.

Vorteilhaft ist es, wenn zumindest zwei der Pflastersteine derart ausgebildet sind, dass ihre Pflastersteinkörper an zumindest zwei der Umfangsseiten Abstandselemente aufweisen und diese Abstandselemente voneinander verschieden sind. Dann werden unterschiedliche breite Fugen zwischen den Steinoberseiten benachbarter Pflastersteine geschaffen, die das natursteinähnliche Erscheinungsbild des Pflasterverbands weiter verstärken.

Es ist von Vorteil, wenn der Pflasterverband ein Flechtverband und/oder ein römischer Verband ist. Durch das Abwechseln von Pflastersteinen unterschiedlicher Formate in diesen Verbänden ergibt sich ebenfalls eine Unregelmäßigkeit, die die natursteinähnliche Optik des Pflasterverbands unterstützt.

Des Weiteren wird ein Verfahren zum Herstellen eines Pflastersteins aus Beton vorgeschlagen. Dabei wird eine Schalung bereitgestellt, die einen Hohlraum begrenzt, wobei der Hohlraum einen Steinkörperabschnitt umfasst, der dem Pflastersteinkörper des Pflastersteins entspricht. Die Schalung kann dabei in verschiedenen, dem Fachmann bekannten, Arten bereitgestellt werden. Sie wirkt dabei, wie üblich, als Negativ für den Pflastersteinkörper des Pflastersteins. Zum Herstellen des Pflastersteins aus Beton wird dann Beton in die Schalung eingebracht, der Beton verdichtet und ausgehärtet und die Schalung vom Beton entfernt.

Erfindungsgemäß ist der Pflasterstein gemäß der vorangegangenen Beschreibung ausgebildet. Das bedeutet, dass der Steinkörperabschnitt des Hohlraums, der von der Schalung begrenzt ist, derart ausgebildet ist, dass der sich nach dem Ausschalen des ausgehärteten Betons ergebende Pflasterstein aus einem Pflastersteinkörper mit einem im Wesentlichen quaderförmigen unteren Pflastersteinabschnitt und daran anschließenden oberen Pflastersteinabschnitt besteht. Dabei bildet der untere Pflastersteinabschnitt die Steinunterseite und der obere Pflastersteinabschnitt die Steinoberseite, wobei die Steinoberseite parallel zur Steinunterseite verläuft. Die Steinunterseite weist eine von vier unteren Seitenkanten gebildete untere Kontur und die Steinoberseite eine von vier oberen Seitenkanten gebildete obere Kontur auf, wobei die untere Kontur im Wesentlichen rechteckig oder quadratisch ist und sich in ein vorgegebenes Rastermaß einfügt. Die obere Kontur ist derart ausgebildet, dass bei einer Projektion der oberen Kontur in eine die Steinunterseite aufnehmenden Ebene die obere Kontur vollständig in der unteren Kontur aufgenommen ist und zumindest eine der oberen Seitenkanten der oberen Kontur derart zur benachbarten unteren Seitenkante der unteren Kontur verläuft, dass die projizierte obere Seitenkante der oberen Kontur einen spitzen Winkel mit der benachbarten unteren Seitenkante der unteren Kontur einschließt. Die Unregelmäßigkeit des sich so ergebenden Pflastersteins erweckt den Eindruck einer Unordnung und verleiht dem Pflasterverband ein natursteinähnliches Erscheinungsbild. Durch die rechteckige Kontur des unteren Pflastersteinabschnitts ist dennoch ein einfaches Verlegen der Pflastersteine möglich. Gemäß der erfindungsgemäßen Verfahren wird der Pflasterstein einstückig hergestellt, d.h. weist nach seiner Herstellung bereits eine unterschiedlich zur unteren Kontur ausgebildete obere Kontur auf. Besonders vorteilhaft entfällt damit eine Nachbearbeitung eines "Pflastersteinrohlings" zur Herstellung einer von unteren Kontur abweichen oberen Kontur.

Vorteilhafterweise umfasst der Hohlraum ferner einen Einbringabschnitt, der sich an den Steinkörperabschnitt anschließt und insbesondere die Form eines Prismas mit einer Grundfläche, die der Steinoberseite entspricht, aufweist. Über den Einbringabschnitt kann der Beton in die Schalung eingebracht werden, ein Überlaufen des Betons, auch wenn nur geringfügig mehr Beton eingebracht wurde als in den Hohlraum passt, wird damit beispielsweise vermieden. Darüber hinaus kann der Beton mit einem Stempel verdichtet werden, wobei der Stempel mit dem Einbringabschnitt abschließt. Der Stempel hat also vorzugsweise ebenfalls eine Grundfläche, die der Steinoberseite entspricht und passt damit passgenau in den Einbringabschnitt.

Es ist auch von Vorteil, wenn zunächst Kernbeton in die Schalung eingebracht wird. Der Kernbeton sorgt dabei beim Pflasterstein für die nötige Belastbarkeit, kann aber relativ grob ausgeführt sein, da er später nicht sichtbar sein wird. Vorzugsweise wird der Kernbeton sodann vorverdichtet, beispielsweise durch Rütteln. Anschließend wird Vorsatzbeton in die Schalung eingebracht, der insbesondere für die gewünschte Oberflächenoptik und -struktur des Pflastersteins verantwortlich ist. Nach dem Einbringen des Vorsatzbetons wird der Beton verdichtet und danach ausgehärtet.

Die Ausdrucke "näherungsweise", "im Wesentlichen" oder "etwa" bedeuten im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1a: eine perspektivische Ansicht eines Pflastersteins,
- Fig. 1b: eine Draufsicht auf den Pflasterstein aus Figur 1a,
- Fig. 1c: einen Längsschnitt durch den Pflasterstein aus Figuren 1a und 1b,
- Fig. 1d: eine Darstellung der unteren Kontur und oberen Kontur des Pflastersteins aus Figuren 1a bis 1c,
- Fig. 2a - 2d: Längsschnitte durch den Pflasterstein aus Figuren 1a - 1d bei verschiedenen Schritten seiner Herstellung,
- Fig. 3a - 3d: Darstellungen der unteren Kontur und oberen Kontur von verschiedenen Ausführungsformen eines Pflastersteins,
- Fig. 3e - 3h: Darstellungen der unteren Kontur und oberen Kontur in nicht erfindungsgemäßen Ausführungsformen eines Pflastersteins,
- Fig. 4a - 4d: Darstellungen der unteren Kontur und oberen Kontur von verschiedenen weiteren Ausführungsformen eines Pflastersteins,
- Fig. 5: eine Draufsicht auf einen Pflasterverband,
- Fig. 6a: eine Draufsicht auf ein weiteres Ausführungsbeispiel eines Pflastersteins und
- Fig. 6b: einen Längsschnitt durch den Pflasterstein aus Figur 6a.

Für gleiche oder gleich wirkende Elemente der Erfindung werden in den Figuren identische Bezugszeichen verwendet. Ferner werden der Übersichtlichkeit halber nur Bezugszeichen in den einzelnen Figuren dargestellt, die für die Beschreibung der jeweiligen Figur erforderlich sind.

Figur 1a zeigt eine perspektivische Ansicht eines Pflastersteins 1. Der Pflasterstein 1 besteht dabei aus einem Pflastersteinkörper 2, der einen unteren Pflastersteinabschnitt 3 und einen daran anschließenden oberen Pflastersteinabschnitt 4 umfasst. Die Grenzfläche 5 zwischen dem unteren Pflastersteinabschnitt 3 und dem oberen Pflastersteinabschnitt 4 ist dabei als gestrichelte Linie dargestellt.

Der untere Pflastersteinabschnitt 3 ist im Wesentlichen quaderförmig oder würfelförmig ausgebildet. Eine Steinunterseite 6, die vom unteren Pflastersteinabschnitt 3 gebildet wird, ist dabei von vier unteren Seitenkanten 7 begrenzt, die eine im Wesentlichen rechteckige untere Kontur 8 bilden. In dem Fall, dass die vier unteren Seitenkanten 7 gleich lang sind, ist die untere Kontur 8 quadratisch.

Die Maße der unteren Kontur 8 sind dabei derart gewählt, dass der Pflasterstein 1 in einem vorgegebenen Rastermaß verlegbar ist. Zu einem vorgegebenen Rastermaß passen dabei verschiedene Formen und Größen der unteren Kontur 8. So werden zum Beispiel zum Verlegen eines klassisch römischen Verbands Pflastersteine 1 mit vier verschiedenen Formaten und damit vier verschiedenen unteren Konturen 8 benötigt. Dadurch, dass der untere Pflastersteinabschnitt 3 quaderförmig und mit einer zum vorgegebenen Rastermaß passenden unteren Kontur 8 ausgebildet ist, ist das Verlegen des Pflastersteins 1 nicht oder nur unwesentlich schwieriger als das Verlegen eines insgesamt quaderförmigen Pflastersteins. Es ist sogar auch denkbar, das Verlegen des Pflastersteins 1 maschinell und/oder mittels eines Roboters durchzuführen.

Der obere Pflastersteinabschnitt 4 bildet die Steinoberseite 9 des Pflastersteins 1, die nach dem Verlegen des Pflastersteins 1 sichtbar ist und begangen und/oder befahren wird. Die Steinoberseite 9 ist dabei von vier oberen Seitenkanten 10 begrenzt, die eine viereckige obere Kontur 11 bilden. Die Steinoberseite 9 ist auch in der in Figur 1b beispielhaft dargestellten Draufsicht auf den Pflasterstein 1 gut erkennbar. Des Weiteren zeigt Figur 1d die untere Kontur 8 und eine Projektion der oberen Kontur 11 in eine die Steinunterseite 6 aufnehmende Ebene. Dabei ist die untere Kontur 8 gestrichelt und die projizierte obere Kontur 11 als durchgehende Linie dargestellt. Dort, wo die untere Kontur 8 mit der projizierten oberen Kontur 11 übereinstimmt, wird lediglich die durchgehende Linie dargestellt.

Die projizierte obere Kontur 11 ist vollständig in der unteren Kontur 8 aufgenommen, das heißt, die obere Kontur 11 steht nicht über die untere Kontur 8 hervor. Die Pflastersteine 1 können also gemäß ihrer unteren Kontur 8 im Verband verlegt werden. Die Fugen, die sich im Verband zwischen den oberen Konturen 11 benachbarter Pflastersteine 1 ergeben, sind dabei mindestens so breit wie, üblicherweise jedoch breiter als, die Fugen zwischen den entsprechenden unteren Konturen 8 benachbarter Pflastersteine 1.

Des Weiteren verläuft eine der oberen Seitenkanten 10 - in Figuren 1b und 1d die linke obere Seitenkante 10 - derart zur benachbarten unteren Seitenkante 7, dass die projizierte obere Seitenkante 10 einen spitzen Winkel α mit der benachbarten unteren Seitenkante 7 einschließt. Unter der zu einer oberen Seitenkante 10 benachbarten unteren Seitenkante 7 wird dabei diejenige untere Seitenkante 7 verstanden, deren Mittelpunkt den geringsten Abstand zum Mittelpunkt der projizierten oberen Seitenkante 10 hat. In dem Fall, dass eine projizierte obere Seitenkante 10 mit einer unteren Seitenkante 7 zusammenfällt, ist diese untere Seitenkante 7 auch die benachbarte untere Seitenkante 7 zur oberen Seitenkante 10.

Der spitze Winkel α ist größer als 0° aber kleiner als 90°. Vorzugsweise entspricht der spitze Winkel α jedoch einem vorgegebenen Neigungswinkel, der zwischen 2° und 5°, vorzugsweise zwischen 3° und 4° und besonders vorzugsweise etwa 3,5° beträgt. In den Figuren (bis auf Figur 5) ist der spitze Winkel α stark vergrößert dargestellt, um die Erkennbarkeit zu verbessern.

Durch den Verlauf der oberen Seitenkante 10, deren Projektion einen spitzen Winkel α mit der benachbarten unteren Seitenkante 7 einschließt, ergibt sich eine Unregelmäßigkeit in einem Verband, in dem der Pflasterstein 1 verlegt ist. Weisen auch noch weitere Pflastersteine 1 des Verbands obere Seitenkanten 10 auf, die derart zu den benachbarten unteren Seitenkanten 7 verlaufen, dass die projizierten oberen Seitenkanten 10 spitze Winkel α mit den unteren Seitenkanten 7 einschließen, ergeben sich viele derartige Unregelmäßigkeiten, die den Eindruck einer Unordnung ergeben und dem Pflasterverband ein natursteinähnliches Erscheinungsbild verleihen. Dabei sind die unteren Konturen 8 der Pflastersteine 1 rechteckig, so dass ein einfaches Verlegen der Pflastersteine 1 möglich ist.

Der obere Pflastersteinabschnitt 4 ist von der Steinoberseite 9, der Grenzfläche 5 zwischen dem oberen Pflastersteinabschnitt 4 und dem unteren Pflastersteinabschnitt 3 sowie vier Flanken 14 begrenzt. Die Flanken 14 weisen dabei vier Ecken auf. Je nach dem Verlauf der oberen Seitenkanten 10 sind die Flanken 14 ebene Vierecke 15 oder schiefe Vierecke 16. Schiefe Vierecke 16 sind dabei Vierecke, deren vier Ecken nicht in einer Ebene liegen. Die schiefen Vierecke 16 werden dabei aus zwei zusammenhängenden ebenen Dreiecken 17 gebildet. Dabei sind prinzipiell zwei verschiedene Konfigurationen denkbar, so dass der obere Pflastersteinabschnitt 4 im Bereich des schiefen Vierecks 16 konkav oder konvex ist. Um scharfe Kanten zu vermeiden wird vorzugsweise die in Figur 1a gezeigte Konfiguration gewählt, bei der der obere Pflastersteinabschnitt 4 konvex ist.

Das eine Dreieck 17 ist dabei parallel zu einer Vertikalen V, die auf der Steinoberseite 9 und der Steinunterseite 6 senkrecht steht. Das andere Dreieck 17 liegt hingegen in einer Ebene, die die Vertikale V schneidet. Durch die schräge Ausrichtung dieses Teils der Flanke 14 ergibt sich eine verbreiterte Fuge zum benachbarten Pflasterstein 1 im Pflasterverband, die die natursteinähnliche Optik des Pflasterverbands unterstützt

Figur 1c zeigt einen Längsschnitt durch den Pflasterstein 1 entlang der in Figur 1b gezeigten Linie A - A'. Die Grenzfläche 5 zwischen dem unteren Pflastersteinabschnitt 3 und dem oberen Pflastersteinabschnitt 4 ist dabei wiederum als gestrichelte Linie dargestellt. Wie in Figur 1c dargestellt, besteht der gesamte untere Pflastersteinabschnitt 3 sowie ein unterer Bereich des oberen Pflastersteinabschnitts 4 aus Kernbeton 12, während ein oberer Bereich des oberen Pflastersteinabschnitts 4 aus Vorsatzbeton 13 besteht. Der Kernbeton 12 ist dabei für die zu erwartende Last auf dem Pflasterstein 1 ausgelegt, während der Vorsatzbeton 13 die Beschaffenheit der Steinoberseite 9 bestimmt, beispielsweise in Bezug auf die Optik und/oder die Griffigkeit.

Figuren 2a bis 2d zeigen Längsschnitte durch den Pflasterstein 1 aus Figuren 1a bis 1d bei verschiedenen Schritten seiner Herstellung. Zunächst wird, wie in Figur 2a dargestellt, eine Schalung 18 bereitgestellt, die einen Hohlraum 19 begrenzt. Der Hohlraum 19 umfasst dabei einen Steinkörperabschnitt 19.1, der dem Pflastersteinkörper 2 des Pflastersteins 1 entspricht. Das heißt, die Schalung 18 ist das Negativ für den Pflastersteinkörper 2. An den Steinkörperabschnitt 19.1 schließt sich ein Einbringabschnitt 19.2 des Hohlraums 19 an, über den Beton in die Schalung 18 eingebracht wird und der auch beim Verdichten des Betons wichtig ist. Der Einbringabschnitt 19.2 weist dabei die Form eines Prismas auf, wobei die Grundfläche des Prismas der Steinoberseite 9 entspricht.

In die Schalung 18 wird zuerst Kernbeton 12 eingebracht. Die Schalung 18 mit eingebrachtem Kernbeton 12 ist dabei in Figur 2b dargestellt. Vorzugsweise wird der Kernbeton 12 sodann vorverdichtet. Anschließend wird Vorsatzbeton 13 in die Schalung 18 eingebracht, wobei die Schalung 18 mit eingebrachtem Vorsatzbeton 13 in Figur 2c dargestellt ist. Alternativ zum Einbringen von Kernbeton 12 und Vorsatzbeton 13 kann auch lediglich eine Art Beton eingebracht werden. Dies beeinflusst die Qualität, das Erscheinungsbild und/oder den Preis des Pflastersteins 1.

Sodann wird der in die Schalung 18 eingebrachte Beton verdichtet. Dies erfolgt vorzugsweise mittels eines Stempels 20, wie in Figur 2d dargestellt. Der Stempel 20 schließt dabei passgenau mit dem Einbringabschnitt 19.2 ab. Das heißt, die Grundfläche des Stempels 20 entspricht ebenfalls der Steinoberseite 9. Die Unterseite des Stempels 20 kann dabei glatt sein, Ecken aufweisen, die eine Abrundung der Kanten des Pflastersteins 1 bewirken und/oder ein Muster aufweisen, das der Steinoberseite 9 ein entsprechendes Muster verleiht. Schließlich, nach dem Verdichten und Aushärten des Betons, wird die Schalung 18 vom Beton bzw. vom fertigen Pflasterstein 1 entfernt.

Die Figuren 3a bis 3h zeigen beispielsweise Darstellungen der unteren Kontur 8 und projizierten oberen Kontur 11 von verschiedenen Ausführungsformen eines Pflastersteins 1. Die untere Kontur 8, die gestrichelt dargestellt ist, ist dabei in den Figuren 3a bis 3h gleich. Entsprechende Ausführungsformen von Pflastersteinen 1 lassen sich allerdings auch auf Pflastersteine 1 mit anderen unteren Konturen 8 übertragen, insbesondere auch auf Pflastersteine 1 mit quadratischen unteren Konturen 8.

In Figuren 3a und 3b fallen jeweils drei der projizierten oberen Seitenkanten 10 mit den ihnen benachbarten unteren Seitenkanten 7 zusammen. Die vierte projizierte obere Seitenkante 10 schließt mit der ihr benachbarten unteren Seitenkante 7 einen spitzen Winkel α ein, wobei der spitze Winkel α in den Figuren vergrößert dargestellt ist und zwischen 2° und 5°, vorzugsweise zwischen 3° und 4°, besonders vorzugsweise ungefähr 3,5° betragen soll. In Figur 3a ist dabei die der vierten projizierten oberen Seitenkante 10 benachbarte untere Seitenkante 7 eine kurze Kante des Rechtecks, in Figur 3b eine lange Kante des Rechtecks.

Figuren 3c und 3d zeigen zwei Ausführungsformen von Pflastersteinen 1, bei denen genau zwei der projizierten oberen Seitenkanten 10 einen spitzen Winkel α mit den ihnen benachbarten unteren Seitenkanten 7 einschließen. In Figur 3c sind dies obere Seitenkanten 10, die an einer Ecke aneinandergrenzen, in Figur 3d sind es sich gegenüberliegende obere Seitenkanten 10.

Die in Figuren 3e und 3f gezeigten, nicht erfindungsgemäßen Pflastersteine 1 haben genau drei obere Seitenkanten 10, die derart ausgebildet sind, dass die projizierte obere Seitenkante 10 einen spitzen Winkel α mit der ihr benachbarten unteren Seitenkante 7 einschließt. Hier sind verschiedene Variationen möglich, insbesondere in Bezug auf die Drehrichtung, in der die projizierte obere Seitenkante 10 in Bezug auf die ihr benachbarte untere Seitenkante 7 gedreht ist.

Des Weiteren zeigen Figuren 3g und 3h Pflastersteine 1 weitere nicht erfindungsgemäße Ausführungsformen mit genau vier oberen Seitenkanten 10, die derart ausgebildet sind, dass die projizierte obere Seitenkante 10 einen spitzen Winkel α mit der ihr benachbarten unteren Seitenkante 7 einschließt. Auch hier sind verschiedene Variationen möglich, beispielsweise kann, wie in Figur 3g gezeigt, die obere Kontur 11 ein Rechteck sein, das im Vergleich zur unteren Kontur 8 gedreht ist. Die obere Kontur 11 kann aber auch ein unsymmetrisches Viereck sein, wie beispielhaft in Figur 3h gezeigt.

Die in Figuren 4a bis 4d gezeigten Ausführungsformen eines Pflastersteins 1 weisen neben oberen Seitenkanten 10, die derart ausgebildet sind, dass die projizierte obere Seitenkante 10 mit der benachbarten unteren Seitenkante 7 einen spitzen Winkel α einschließt, und/oder oberen Seitenkanten 10, die derart ausgebildet sind, dass die projizierte obere Seitenkante 10 mit der benachbarten unteren Seitenkante 7 übereinstimmt, auch obere Seitenkanten 10 auf, die derart ausgebildet sind, dass die projizierte obere Seitenkante 10 parallel, aber verschoben zur benachbarten unteren Seitenkante 7 verläuft. In Figuren 4a und 4d verlaufen jeweils zwei projizierte obere Seitenkanten 10 parallel, aber verschoben zur benachbarten unteren Seitenkante 7, in Figuren 4b und 4c ist dies jeweils nur eine projizierte obere Seitenkante 10. Auch hier sind vielfältigste Varianten denkbar.

Pflastersteine 1 der Figuren 3a bis 3h und 4a bis 4d können, auch in Kombination mit herkömmlichen Pflastersteinen, deren untere Konturen sich ebenfalls ins Rastermaß einfügen, zu einem Pflasterverband verlegt werden. Ein solcher Pflasterverband weist durch seine Unregelmäßigkeiten ein natursteinähnliches Erscheinungsbild auf.

Eine Draufsicht auf einen derartigen Pflasterverband 21 ist in Figur 5 gezeigt. Dieser Pflasterverband 21 ist dabei ein Flechtverband mit drei verschiedenen Formaten, das heißt, mit drei verschiedenen unteren Konturen 8. Die Pflastersteine 1 sind dabei gemäß der vorangegangenen Beschreibung ausgebildet. Die unterschiedlich dicken, teilweise spitz zulaufenden Fugen 22 zwischen den einzelnen Pflastersteinen 1 ergeben dabei das natursteinähnliche Aussehen des Pflasterverbands 21.

Schließlich zeigen Figuren 6a und 6b eine Draufsicht auf bzw. einen Längsschnitt durch ein weiteres Ausführungsbeispiel eines Pflastersteins 1. Der Pflastersteinkörper 2 dieses Pflastersteins 1 weist an zwei der vier Umfangsseiten 23, die zusammen mit der Steinunterseite 6 und der Grenzfläche 5 den unteren Pflastersteinabschnitt 3 begrenzen, Abstandselemente 24 auf. Die Abstandselemente 24 sind dabei an zwei benachbarten Umfangsseiten 23 angeordnet und einteilig mit dem Pflastersteinkörper 2 ausgeführt. Beim Verlegen von Pflastersteinen 1 mit Abstandselementen 24 werden diese derart verlegt, dass die Abstandselemente 24 die unteren Pflastersteinabschnitte 3 der jeweils benachbarten Pflastersteine 1 berühren. Durch eine Variation der Dicke der Abstandselemente 24 lassen sich ebenfalls unterschiedlich breite Fugen 22 zwischen den Pflastersteinen 1 erzielen. Hiermit kann der natursteinähnliche Eindruck des Pflasterverbands 21 noch verstärkt werden.

Die Erfindung wurde voranstehend an Ausführungsbeispielen beschrieben. Es versteht sich, dass zahlreiche Änderungen sowie Abwandlungen möglich sind, ohne dass dadurch der der Erfindung zugrundeliegende und in den Patentansprüchen definierte Erfindungsgedanke verlassen wird.

### Bezugszeichenliste

- 1: Pflasterstein
- 2: Pflastersteinkörper
- 3: unterer Pflastersteinabschnitt
- 4: oberer Pflastersteinabschnitt
- 5: Grenzfläche
- 6: Steinunterseite
- 7: untere Seitenkante
- 8: untere Kontur
- 9: Steinoberseite
- 10: obere Seitenkante
- 11: obere Kontur
- 12: Kernbeton
- 13: Vorsatzbeton
- 14: Flanke
- 15: ebenes Viereck
- 16: schiefes Viereck
- 17: Dreieck
- 18: Schalung
- 19: Hohlraum
- 19.1: Steinkörperabschnitt
- 19.2: Einbringabschnitt
- 20: Stempel
- 21: Pflasterverband
- 22: Fuge
- 23: Umfangsseite
- 24: Abstandselement
- α: spitzer Winkel
- A - A': Schnittlinie
- V: Vertikale

## Patentansprüche

1. Pflasterstein aus Beton (12; 13) zum Verlegen im Verbund in einem vorgegebenen Rastermaß bestehend aus einem Pflastersteinkörper (2) mit einem im Wesentlichen quaderförmigen unteren Pflastersteinabschnitt (3) und daran anschließenden oberen Pflastersteinabschnitt (4), wobei der untere Pflastersteinabschnitt (3) die Steinunterseite (6) und der obere Pflastersteinabschnitt (4) die Steinoberseite (9) bildet, wobei die Steinoberseite (9) parallel zur Steinunterseite (6) verläuft, wobei die Steinunterseite (6) eine von unteren Seitenkanten (7) gebildete untere Kontur (8) und die Steinoberseite (9) eine von vier oberen Seitenkanten (10) gebildete obere Kontur (11) aufweisen, wobei zumindest eine der oberen Seitenkanten (10) der oberen Kontur (11) derart zur benachbarten unteren Seitenkante (7) der unteren Kontur (8) verläuft, dass eine in eine die Steinunterseite (6) aufnehmenden Ebene projizierte obere Seitenkante (10) der oberen Kontur (11) einen spitzen Winkel (α) mit der benachbarten unteren Seitenkante (7) der unteren Kontur (8) einschließt, **dadurch gekennzeichnet, dass** die untere Kontur (8) von vier unteren Seitenkanten (7) gebildet ist, wobei die untere Kontur (8) im Wesentlichen rechteckig oder quadratisch ist und sich in das vorgegebene Rastermaß einfügt, dass die obere Kontur (11) derart ausgebildet ist, dass bei einer Projektion der oberen Kontur (11) in eine die Steinunterseite (6) aufnehmenden Ebene die obere Kontur (11) vollständig in der unteren Kontur (8) aufgenommen ist, dass zumindest eine weitere der oberen Seitenkanten (10) der oberen Kontur (11) derart zur benachbarten unteren Seitenkante (7) der unteren Kontur (8) verläuft, dass die projizierte obere Seitenkante (10) der oberen Kontur (11) deckungsgleich mit der benachbarten unteren Seitenkante (7) der unteren Kontur (8) ist oder dass die projizierte obere Seitenkante (10) der oberen Kontur (11) parallel, aber verschoben zur benachbarten unteren Seitenkante (7) der unteren Kontur (8) verläuft.

2. Pflasterstein nach Anspruch 1, **dadurch gekennzeichnet, dass** zwei, drei oder vier der oberen Seitenkanten (10) der oberen Kontur (11) derart zu den benachbarten unteren Seitenkanten (7) der unteren Kontur (8) verlaufen, dass die projizierte obere Seitenkante (10) der oberen Kontur (11) einen spitzen Winkel (α) mit der benachbarten unteren Seitenkante (7) der unteren Kontur (8) einschließt und/oder dass die obere Kontur (11) in Form eines von der Rechteckform oder Quadratform abweichenden Viereck ausgebildet ist.

3. Pflasterstein nach Anspruch 2, **dadurch gekennzeichnet, dass** genau zwei der oberen Seitenkanten (10) der oberen Kontur (11) derart zu den benachbarten unteren Seitenkanten (7) der unteren Kontur (8) verlaufen, dass die projizierte obere Seitenkante (10) der oberen Kontur (11) einen spitzen Winkel (α) mit der benachbarten unteren Seitenkante (7) der unteren Kontur (8) einschließt und diese zwei oberen Seitenkanten (10) benachbarte Seitenkanten (10) oder einander gegenüberliegende Seitenkanten (10) sind.

4. Pflasterstein nach einem der Ansprüche 1 bis 3, **dadurch gekennzeichnet, dass** jede weitere der oberen Seitenkanten (10) der oberen Kontur (11) zur benachbarten unteren Seitenkante (7) der unteren Kontur (8) derart verläuft, dass die projizierte obere Seitenkante (10) der oberen Kontur (11) deckungsgleich mit der benachbarten unteren Seitenkante (7) der unteren Kontur (8) ist oder dass die projizierte obere Seitenkante (10) der oberen Kontur (11) parallel, aber verschoben zur benachbarten unteren Seitenkante (7) der unteren Kontur (8) verläuft oder dass die projizierte obere Seitenkante (10) der oberen Kontur (11) einen vorgegebenen Neigungswinkel mit der benachbarten unteren Seitenkante (7) der unteren Kontur (8) einschließt.

5. Pflasterstein nach Anspruch 4, **dadurch gekennzeichnet, dass** der vorgegebene Neigungswinkel zwischen 2° und 5°, vorzugsweise zwischen 3° und 4°, besonders vorzugsweise etwa 3,5° beträgt.

6. Pflasterstein nach einem der Ansprüche 1 bis 5, **dadurch gekennzeichnet, dass** der obere Pflastersteinabschnitt (4) im Wesentlichen von der Steinoberseite (9), einer rechteckigen Grenzfläche (5) zwischen dem oberen Pflastersteinabschnitt (4) und dem unteren Pflastersteinabschnitt (3) sowie vier Flanken (14) begrenzt ist, wobei jede Flanke (14) vorzugsweise vier Ecken aufweist und ein ebenes Viereck (15) oder ein aus zwei zusammenhängenden Dreiecken (17) bestehendes schiefes Viereck (16) ist.

7. Pflasterstein nach Anspruch 6, **dadurch gekennzeichnet, dass** der Pflasterstein (1) eine Vertikale (V) aufweist, die auf der Steinoberseite (9) und der Steinunterseite (6) senkrecht steht, und zumindest eine der Flanken (14) derart ausgebildet ist, dass die Ebene, in der das ebene Viereck (15) oder eines der Dreiecke (17) der Flanke (14) liegt, die Vertikale (V) schneidet.

8. Pflasterstein nach einem der Ansprüche 1 bis 7, **dadurch gekennzeichnet, dass** der untere Pflastersteinabschnitt (3) aus Kernbeton (12) und der obere Pflastersteinabschnitt (4) in einem unteren Bereich aus Kernbeton (12) und in einem oberen Bereich aus Vorsatzbeton (13) besteht und/oder dass die untere Kontur (8) und die obere Kontur (11) unsymmetrisch zueinander ausgebildet sind.

9. Pflasterstein nach einem der Ansprüche 1 bis 8, **dadurch gekennzeichnet, dass** der untere Pflastersteinabschnitt (3) von der Steinunterseite (6), der Grenzfläche (5) zwischen dem oberen Pflastersteinabschnitt (4) und dem unteren Pflastersteinabschnitt (3) sowie vier Umfangsseiten (23) begrenzt ist und der Pflastersteinkörper (2) an zumindest zwei der Umfangsseiten (23) Abstandselemente (24) aufweist.

10. Pflasterverband, umfassend eine Vielzahl von in einem Rastermaß zu verlegenden Pflastersteine (1), **dadurch gekennzeichnet, dass** zumindest einer der Pflastersteine (1) nach einem der Ansprüche 1 bis 9 ausgebildet ist.

11. Pflasterverband nach Anspruch 10, **dadurch gekennzeichnet, dass** zumindest zwei der Pflastersteine (1) verschiedene untere Konturen (8) aufweisen und/oder dass zumindest zwei der Pflastersteine (1) nach Anspruch 9 ausgebildet sind und verschiedene Abstandselemente (24) aufweisen.

12. Pflasterverband nach Anspruch 10 oder 11, **dadurch gekennzeichnet, dass** der Pflasterverband (21) ein Flechtverband und/oder ein römischer Verband ist.

13. Verfahren zum Herstellen eines Pflastersteins (1) aus Beton (12; 13), wobei eine Schalung (18) bereitgestellt wird, die einen Hohlraum (19) begrenzt, wobei der Hohlraum (19) einen Steinkörperabschnitt (19.1) umfasst, der dem Pflastersteinkörper (2) des Pflastersteins (1) entspricht, Beton (12; 13) in die Schalung (18) eingebracht wird, der Beton (12; 13) verdichtet und ausgehärtet wird und die Schalung (18) vom Beton (12; 13) entfernt wird, **dadurch gekennzeichnet, dass** der Pflasterstein (1) nach einem der Ansprüche 1 bis 9 ausgebildet ist.

14. Verfahren nach Anspruch 13, **dadurch gekennzeichnet, dass** der Hohlraum (19) ferner einen Einbringabschnitt (19.2) umfasst, der sich an den Steinkörperabschnitt (19.1) anschließt und insbesondere die Form eines Prismas mit einer Grundfläche, die der Steinoberseite (9) entspricht, aufweist, wobei der Beton (12; 13) über den Einbringabschnitt (19.2) in die Schalung (18) eingebracht wird und/oder der Beton (12; 13) mit einem Stempel (20) verdichtet wird, wobei der Stempel (20) mit dem Einbringabschnitt (19.2) abschließt.

15. Verfahren nach Anspruch 13 oder 14, **dadurch gekennzeichnet, dass** zunächst Kernbeton (12) in die Schalung (18) eingebracht wird, der Kernbeton (12) vorzugsweise vorverdichtet wird, und anschließend Vorsatzbeton (13) in die Schalung (18) eingebracht wird.

## Claims

1. Paving block made of concrete (12; 13) for laying in bond in a predefined grid dimension, consisting of a paving block body (2) having a substantially cuboid lower paving block portion (3) and an adjoining upper paving block portion (4), wherein the lower paving block portion (3) forms the block underside (6), and the upper paving block portion (4) forms the block top side (9), wherein the block top side (9) runs parallel to the block underside (6), wherein the block underside (6) comprises a lower contour (8) formed by lower side edges (7), and the block top side (9) comprises an upper contour (11) formed by four upper side edges (10), wherein at least one of the upper side edges (10) of the upper contour (11) runs relative to the adjacent lower side edge (7) of the lower contour (8) such that an upper side edge (10) of the upper contour (11), when projected into a plane containing the block underside (6), encloses an acute angle (α) with the adjacent lower side edge (7) of the lower contour (8), **characterised in that** the lower contour (8) is formed by four lower side edges (7), wherein the lower contour (8) is substantially rectangular or square and fits into the predefined grid dimension, **in that** the upper contour (11) is designed such that, when the upper contour (11) is projected into a plane containing the block underside (6), the upper contour (11) is completely accommodated in the lower contour (8), **in that** at least one further of the upper side edges (10) of the upper contour (11) runs relative to the adjacent lower side edge (7) of the lower contour (8) such that the projected upper side edge (10) of the upper contour (11) is congruent with the adjacent lower side edge (7) of the lower contour (8), or that the projected upper side edge (10) of the upper contour (11) runs parallel but shifted relative to the adjacent lower side edge (7) of the lower contour (8).

2. Paving block according to claim 1, **characterised in that** two, three or four of the upper side edges (10) of the upper contour (11) run relative to the adjacent lower side edges (7) of the lower contour (8) such that the projected upper side edge (10) of the upper contour (11) encloses an acute angle (α) with the adjacent lower side edge (7) of the lower contour (8), and/or that the upper contour (11) is in the form of a quadrilateral deviating from the rectangle shape or square shape.

3. Paving block according to claim 2, **characterised in that** exactly two of the upper side edges (10) of the upper contour (11) run relative to the adjacent lower side edges (7) of the lower contour (8) such that the projected upper side edge (10) of the upper contour (11) encloses an acute angle (α) with the adjacent lower side edge (7) of the lower contour (8), and these two upper side edges (10) are adjacent side edges (10) or mutually opposing side edges (10).

4. Paving block according to one of claims 1 to 3, **characterised in that** each further one of the upper side edges (10) of the upper contour (11) runs relative to the adjacent lower side edge (7) of the lower contour (8) such that the projected upper side edge (10) of the upper contour (11) is congruent with the adjacent lower side edge (7) of the lower contour (8), or **in that** the projected upper side edge (10) of the upper contour (11) runs parallel but shifted relative to the adjacent lower side edge (7) of the lower contour (8), or **in that** the projected upper side edge (10) of the upper contour (11) encloses a predefined inclination angle with the adjacent lower side edge (7) of the lower contour (8).

5. Paving block according to claim 4, **characterised in that** the predefined inclination angle is between 2° and 5°, preferably between 3° and 4°, particularly preferably approximately 3.5°.

6. Paving block according to one of claims 1 to 5, **characterised in that** the upper paving block portion (4) is delimited substantially by the block top side (9), a rectangular boundary face (5) between the upper paving block portion (4) and the lower paving block portion (3), and four flanks (14), wherein each flank (14) preferably comprises four corners and is an even quadrilateral (15) or an oblique quadrilateral (16) consisting of two cohesive triangles (17).

7. Paving block according to claim 6, **characterised in that** the paving block (1) comprises a vertical (V) standing perpendicularly on the block top side (9) and the block underside (6), and at least one of the flanks (14) is designed such that the plane in which the even quadrilateral (15) or one of the triangles (17) of the flank (14) lies, intersects the vertical (V).

8. Paving block according to one of claims 1 to 7, **characterised in that** the lower paving block portion (3) consists of core concrete (12), and the upper paving block portion (4) consists of core concrete (12) in a lower region and of face concrete (13) in an upper region, and/or **in that** the lower contour (8) and the upper contour (11) are asymmetrical to one another.

9. Paving block according to one of claims 1 to 8, **characterised in that** the lower paving block portion (3) is delimited by the block underside (6), the boundary face (5) between the upper paving block portion (4) and the lower paving block portion (3), and four perimeter sides (23), and the paving block body (2) comprises spacer elements (24) on at least two of the perimeter sides (23).

10. Paving arrangement comprising a plurality of paving blocks (1) to be laid in a grid dimension, **characterised in that** at least one of the paving blocks (1) is designed according to one of claims 1 to 9.

11. Paving arrangement according to claim 10, **characterised in that** at least two of the paving blocks (1) have different lower contours (8), and/or **in that** at least two of the paving blocks (1) are designed according to claim 9 and comprise different spacer elements (24).

12. Paving arrangement according to claim 10 or 11, **characterised in that** the paving bond (21) is a braided arrangement and/or a Roman arrangement.

13. Method for producing a paving block (1) from concrete (12; 13), wherein a formwork (18) is provided, which delimits a cavity (19), wherein the cavity (19) comprises a block body portion (19.1) that corresponds to the paving block body (2) of the paving block (1); concrete (12; 13) is introduced into the formwork (18); the concrete (12; 13) is compacted and set; and the formwork (18) is removed from the concrete (12; 13), **characterised in that** the paving block (1) is designed according to one of claims 1 to 9.

14. Method according to claim 13, **characterised in that** the cavity (19) also comprises an introduction portion (19.2), which adjoins the block body portion (19.1) and in particular comprises the shape of a prism with a base face that corresponds to the block top side (9), wherein the concrete (12; 13) is introduced via the introduction portion (19.2) into the formwork (18), and/or the concrete (12; 13) is compacted with a stamp (20), wherein the stamp (20) terminates with the introduction portion (19.2).

15. Method according to claim 13 or 14, **characterised in that** first core concrete (12) is introduced into the formwork (18), the core concrete (12) is preferably pre-compacted, and then face concrete (13) is introduced into the formwork (18).

## Revendications

1. Bloc de pavage en béton (12 ; 13), destiné à être posé en association selon une mesure de la trame prédéfinie, constitué d'un corps (2) de bloc de pavage avec une portion inférieure (3) de bloc de pavage de forme sensiblement parallélépipédique et une portion supérieure (4) de bloc de pavage se raccordant sur celle-ci, la portion inférieure (3) de bloc de pavage constituant la face inférieure (6) du bloc et la portion supérieure (4) de bloc de pavage constituant la face supérieure (9) du bloc, la face supérieure (9) du bloc s'écoulant à la parallèle de la face inférieure (6) du bloc, la face inférieure (6) du bloc comportant un contour (8) inférieur constitué d'arêtes (7) latérales inférieures et la face supérieure (9) du bloc comportant un contour (11) supérieur constitué de quatre arêtes latérales (10) supérieures, qu'au moins l'une des arêtes latérales (10) supérieures du contour (11) supérieur s'écoulant par rapport à l'arête latérale (7) inférieure voisine du contour (8) inférieur de telle sorte qu'une arête (10) supérieure du contour (11) supérieur projetée dans un plan recevant la face inférieure (6) du bloc inclue un angle aigu (α) avec l'arête latérale (7) inférieure voisine du contour (8) inférieur,
**caractérisé en ce que** le contour (8) inférieur est constitué de quatre arêtes (7) latérales inférieures, le contour (8) inférieur étant sensiblement rectangulaire ou parallélépipédique et s'insérant dans la trame modulaire prédéfinie, **en ce que** le contour (11) supérieur est conçu de telle sorte, que lors d'une projection du contour (11) supérieur dans un plan recevant la face inférieure (6) du bloc, le contour (11) supérieur soit totalement reçu dans le contour (8) inférieur, **en ce qu'**au moins une autre des arêtes latérales (10) supérieures du contour (11) supérieur s'écoule par rapport à l'arête latérale (7) inférieure voisine du contour (8) inférieur de telle sorte que l'arête (10) supérieure projetée du contour (11) supérieur soit coïncidente avec l'arête latérale (7) inférieure voisine du contour (8) inférieur ou que l'arête (10) supérieure projetée du contour (11) supérieur s'écoule à la parallèle, mais en décalage par rapport à l'arête latérale (7) inférieure voisine du contour (8) inférieur.

2. Bloc de pavage selon la revendication 1, **caractérisé en ce que** deux, trois ou quatre des arêtes latérales (10) supérieures du contour (11) supérieur s'écoulent par rapport aux arêtes (7) latérales inférieures voisines du contour (8) inférieur de telle sorte que l'arête (10) supérieure projetée du contour (11) supérieur inclue un angle aigu (α) avec l'arête latérale (7) inférieure voisine du contour (8) inférieur et / ou que le contour (11) supérieur soit conçu sous la forme d'un carré divergeant d'une forme rectangulaire ou d'une forme parallélépipédique.

3. Bloc de pavage selon la revendication 2, **caractérisé en ce que** précisément deux des arêtes latérales (10) supérieures du contour (11) supérieur s'écoulent par rapport aux arêtes (7) latérales inférieures voisines du contour (8) inférieur de telle sorte que l'arête (10) supérieure projetée du contour (11) supérieur inclue un angle aigu (α) avec l'arête latérale (7) inférieure voisine du contour (8) inférieur et que lesdites deux arêtes latérales (10) supérieures soient des arêtes latérales (10) supérieures voisines ou des arêtes latérales (10) supérieures à l'opposée l'une de l'autre.

4. Bloc de pavage selon l'une quelconque des revendications 1 à 3, **caractérisé en ce que** chaque autre des arêtes latérales (10) supérieures du contour (11) supérieur s'écoule par rapport à l'arête latérale (7) inférieure voisine du contour (8) inférieur de telle sorte que l'arête (10) supérieure projetée du contour (11) supérieur soit coïncidente avec l'arête latérale (7) inférieure voisine du contour (8) inférieur ou que l'arête (10) supérieure projetée du contour (11) supérieur s'écoule à la parallèle, mais avec un décalage par rapport à l'arête latérale (7) inférieure voisine du contour (8) inférieur ou que l'arête (10) supérieure projetée du contour (11) supérieur inclue un angle d'inclinaison prédéfini avec l'arête latérale (7) inférieure voisine du contour (8) inférieur.

5. Bloc de pavage selon la revendication 4, **caractérisé en ce que** l'angle d'inclinaison prédéfini se situe entre 2° et 5°, de préférence entre 3° et 4°, de manière particulièrement préférentielle, est d'environ 3,5°.

6. Bloc de pavage selon l'une quelconque des revendications 1 à 5, **caractérisé en ce que** la portion supérieure (4) de bloc de pavage est sensiblement délimitée par la face supérieure (9) du bloc, une surface de délimitation (5) entre la portion supérieure (4) de bloc de pavage et la portion inférieure (3) de bloc de pavage, ainsi que par quatre flancs (14), chaque flanc (14) comportant de préférence quatre coins et étant un carré (15) plan ou un carré (16) oblique constitué de deux triangles (17) cohérents.

7. Bloc de pavage selon la revendication 6, **caractérisé en ce que** le bloc de pavage (1) comporte une verticale (V) qui est debout à la perpendiculaire sur la face supérieure (9) du bloc et sur la face inférieure (6) du bloc et **en ce qu'**au moins l'un des flancs (14) est conçu de telle sorte que le plan dans lequel se situe le carré (15) ou l'un des triangles (17) du flanc (14) recoupe la verticale (V).

8. Bloc de pavage selon l'une quelconque des revendications 1 à 7, **caractérisé en ce que** la portion inférieure (3) de bloc de pavage est constituée de béton de masse (12) et la portion supérieure (4) de bloc de pavage est constituée dans une zone inférieure de béton de masse (12) et dans une zone supérieure de béton de parement (13) et / ou **en ce que** le contour (8) inférieur et le contour (11) supérieur sont conçus de manière non symétrique l'un par rapport à l'autre.

9. Bloc de pavage selon l'une quelconque des revendications 1 à 8, **caractérisé en ce que** la portion inférieure (3) de bloc de pavage est délimitée par la face inférieure (6) du bloc, la surface de délimitation (5) entre la portion supérieure (4) de bloc de pavage et la portion inférieure (3) de bloc de pavage, ainsi que par quatre côtés périphériques (23) et **en ce que** le corps (2) de bloc de pavage comporte sur au moins deux des côtés périphériques (23) des éléments d'écartement (24).

10. Agencement de pavage, comportant une pluralité de blocs de pavage (1) qui doivent être posés en une mesure de la trame, **caractérisé en ce qu'**au moins l'une des blocs de pavage (1) est conçue selon l'une quelconque des revendications 1 à 9.

11. Agencement de pavage selon la revendication 10, **caractérisé en ce qu'**au moins deux des blocs de pavage (1) comportent différents contours (8) inférieurs et / ou **en ce qu'**au moins deux des blocs de pavage (1) sont conçues selon la revendication 9 et comportent des éléments d'écartement (24) différents.

12. Agencement de pavage selon la revendication 10 ou 11, **caractérisé en ce que** l'association de pavés (21) est une association tressée et / ou une association romaine.

13. Procédé, destiné à fabriquer une bloc de pavage (1) en béton (12 ; 13), un coffrage (18) étant mis à disposition qui délimite une cavité (19), la cavité (19) comprenant une portion (19.1) de corps de bloc, qui correspond au corps (2) de bloc de pavage du bloc de pavage (1), du béton (12 ; 13) étant introduit dans le coffrage (18), le béton (12 ; 13) étant compacté et solidifié et le coffrage (18) étant retiré du béton (12 ; 13), **caractérisé en ce que** la bloc de pavage (1) est conçue selon l'une quelconque des revendications 1 à 9.

14. Procédé selon la revendication 13, **caractérisé en ce que** la cavité (19) comprend par ailleurs une portion (19.2) d'introduction qui se raccorde sur la portion (19.1) de corps de bloc (19.1) et qui présente notamment la forme d'un prisme avec une surface de base qui correspond à la face supérieure (9) du bloc, le béton (12 ; 13) étant introduit par l'intermédiaire de la portion (19.2) d'introduction dans le coffrage (18) et / ou le béton (12 ; 13) étant compacté à l'aide d'un poinçon (20), le poinçon (20) se terminant par la portion (19.2) d'introduction.

15. Procédé selon la revendication 13 ou 14, **caractérisé en ce que** d'abord, l'on introduit du béton de masse (12) dans le coffrage (18), on précompacte de préférence le béton de masse (12) et on introduit ensuite du béton de parement (13) dans le coffrage (18).
